# EUROPÄISCHE PATENTSCHRIFT

(11) **EP 2 276 377 B1**
(45) Veröffentlichungstag und Bekanntmachung des Hinweises auf die Patenterteilung: **31.12.2014**
(21) Anmeldenummer: 09749664.0
(22) Anmeldetag: 04.03.2009
(51) Int. Cl.: A47B 88/04, E05F 5/00, E05F 5/10

(54) **Möbelauszugsführung**
Furniture pull-out guide
Guidage d'extraction de meuble

(30) Priorität: 19.05.2008 DE 202008006755 U
(43) Veröffentlichungstag der Anmeldung: 26.01.2011
(73) Patentinhaber: Paul Hettich GmbH & Co. KG, 32278 Kirchlengern (DE)
(72) Erfinder: REDECKER, Detlef, 32049 Herford (DE); STUFFEL, Andreas, 31675 Bückeburg (DE); KROKE, Karsten, 49080 Osnabrück (DE); MERTENS, Janine, 32257 Bünde (DE); BUSCHMEYER, Daniel, 49084 Osnabrück (DE); OBERHAUS, Thomas, 32278 Kirchlengern (DE)
(74) Vertreter: Dantz, Jan Henning
(86) Internationale Anmeldenummer: PCT/EP2009/052562
(87) Internationale Veröffentlichungsnummer: WO 2009/141174

(56) Entgegenhaltungen:
- EP-A- 1 188 397
- EP-A- 1 481 611
- DE-U1- 20 204 860
- DE-U1- 29 913 854
- DE-U1-202007 009 773

## Beschreibung

Die vorliegende Erfindung betrifft eine Möbelauszugsführung mit einer Korpusschiene und einer Laufschiene sowie gegebenenfalls einer auszugsverlängernden Mittelschiene, sowie einen Dämpfer.

Möbelauszugsführungen sind häufig mit einer Selbsteinzugsvorrichtung in Form eines Kraftspeichers ausgestattet, der beim Ausziehen eines Möbelauszugsteiles gespannt wird und die gespeicherte Energie dann wieder frei gibt, wenn das Möbelauszugsteil wieder in einen Möbelkorpus eingeschoben wird. Durch die dann in Einzugsrichtung freigegebene Energie des Kraftspeichers wird das Möbelauszugsteil unabhängig von den äußeren Bedienungskräften sicher in seine Schließlage zurückgefahren, wobei Konstruktionen von Selbsteinzugsvorrichtungen bekannt sind, die mit einem Dämpfer ausgestattet sind. Durch diesen Dämpfer soll ein zu heftiges Anschlagen der Laufschiene an einen Endanschlag vermieden werden, um so Aufprallgeräusche weitgehend zu verringern.

Eine Möbelauszugsführung der gattungsgemäßen Art ist beispielsweise durch die DE 202 04 860 bekannt.

Der vorliegenden Erfindung liegt die Aufgabe zugrunde, eine Möbelauszugsführung mit einem preiswerten und im Dauerbetrieb unempfindlichen Dämpfer zu schaffen, der unabhängig von der Gestaltung einer Selbsteinzugsvorrichtung ist.

Diese Aufgabe wird erfindungsgemäß durch eine Möbelauszugsführung mit den Merkmalen des Anspruches 1 gelöst.

Ein derart gestalteter Dämpfer, beispielsweise ein Endlagendämpfer, ist extrem kostengünstig herstellbar und nahezu vollkommen störunanfällig. Beim Einfahren der Laufschiene wird das in der Kammer befindliche gasförmige Medium komprimiert und auf diese Weise kinetische Energie abgebaut. Dies hat eine Verlangsamung der Geschwindigkeit der einfahrenden Laufschiene und damit auch geringerer Aufprallkräfte an einen Endanschlag zur Folge, so dass eine deutliche Verringerung von Geräuschen möglich ist.

Nach einen bevorzugten Ausführungsbeispiel der Erfindung ist das Gehäuse aus Kunststoff hergestellt.

Hier stehen dem Fachmann verschiedene, geeignete Materialien zur Verfügung, die eine hohe Lebensdauer des Dämpfers gewährleisten. In der Schließstellung ist das gasförmige Medium komprimiert und steht somit unter einem höheren Druck als bei entspannten Dämpfer. Wird ein Möbelauszug aus dieser Schließlage herausbewegt, kann sich das komprimierte gasförmige Medium wieder entspannen, wodurch dann das Gehäuse wieder in seine ursprüngliche Form zurückgebracht wird.

Dabei ist es auch im Dauerbetrieb von untergeordneter Bedeutung, dass das Material des Gehäuses selbst an Elastizität verliert, da die Funktion des erfindungsgemäßen Dämpfers praktisch ausschließlich durch die Komprimierung und Dekomprimierung des gasförmigen Mediums bestimmt ist.

Eine erfindungsgemäße Ausführung besteht darin, dass das Gehäuse als Faltenbalg ausgebildet ist.

Hierdurch wird eine hohe Elastizität in Verschieberichtung der Laufschiene erreicht, bei gleichzeitiger hoher Festigkeit oder Stabilität gegenüber einem Ausknicken quer zur Verschieberichtung.

Grundsätzlich kann die Kammer mit jedem ungefährlichen gasförmigen Medium gefüllt werden, besonders sinnvoll ist es aber, die Kammer mit Luft zu befüllen.

Weitere Merkmale der Erfindung sind Gegenstand weiterer Unteransprüche.

Ein Ausführungsbeispiel der Erfindung ist in den beigefügten Zeichnungen dargestellt und wird im Folgenden näher beschrieben.

Es zeigen:
- Figur 1: eine teilweise im Schnitt dargestellte Perspektivdarstellung einer Möbelauszugsführung mit einem erfindungsgemäßen Dämpfer in einer Neutralposition
- Figur 2: eine der Figur 1 entsprechende Darstellung mit teilweise zusammengedrücktem Dämpfer
- Figur 3: eine den Figuren 1 und 2 entsprechende Darstellung bei maximal zusammengedrücktem Dämpfer
- Figur 4: eine teilweise im Schnitt dargestellte Perspektivdarstellung eines an einem Endstopfen einer Laufschiene befestigten Dämpfers.

In den Figuren 1 bis 3 ist mit dem Bezugszeichen 1 jeweils eine Laufschiene einer Möbelauszugsfuhrung bezeichnet, die gegenüber einer auszugsverlängernden Mittelschiene 2 in Richtung des Doppelpfeiles A in Figur 1 längs verschiebbar ist.

Die Mittelschiene 2 ist in an sich bekannter und deshalb nicht weiter dargestellter Weise gegenüber einer ortsfest montierbaren Korpusschiene verfahrbar.

Zur leichteren Orientierung sei erwähnt, dass die Laufschiene 1, die im Einsatzfalle einen Möbelauszug trägt, in der Zeichnungslage nach den Figuren 1 bis 3 nach links aus einem Möbelkorpus herausgezogen und nach rechts in einen Möbelkorpus eingeschoben wird.

An der Laufschiene 1 ist am vorderen Ende ein erfindungsgemäßer Dämpfer 3 angeschlossen. Dieser Dämpfer 3 liegt im Verschiebeweg der Mittelschiene 2 und trifft beim Einschieben der Laufschiene 1 - entsprechend dem Einschieben eines Möbelauszugsteiles - auf die vordere Stirnseite 2a der Mittelschiene 2 auf. Beim Herausziehen der Laufschiene 1 - entsprechend dem Ausziehen eines Möbelauszugsteiles aus einem Korpus - entfernt sich der Dämpfer 3 vollkommen von der Mittelschiene 2.

Alternativ trifft der Dämpfer 3, verwendet als Endlagendämpfer, auf die Stirnseite der Korpusschiene, bei Möbelauszügen ohne auszugsverlängemde Mittelschiene 2 mit Einzugsmechanismus.

Der Dämpfer 3 besteht aus einem, in Form eines Faltenbalges ausgebildeten Gehäuse 4, welches eine nach außen vollkommen abgeschlossene und mit einem gasförmigen Medium gefühlte Kammer bildet. Der Faltenbalg 4 ist also als Hohlkörper ausgebildet und nach außen vollkommen abgedichtet. Im Inneren dieses Hohlkörpers befindet sich ein gasförmiges Medium, vorzugsweise Luft.

Der Faltenbalg 4 ist aus Kunststoff hergestellt.

Wie insbesondere Figur 4 deutlich macht, ist der Faltenbalg 4 an einem Endstopfen 5 befestigt, der in das vordere, stirnseitige Ende der Laufschiene 1 eingesetzt werden kann. Die Befestigung des Faltenbalges 4 am Endstopfen 5 erfolgt durch einen Bolzen 6, der eine Bohrung des Endstopfens 5 ebenso durchtritt wie eine Bohrung eines an einem stirnseitigen Ende des Faltenbalges 4 an diesem angebrachten Zapfens 7.

Wird nun beim Einfahren der Laufschiene 1 der Abstand zwischen dem stirnseitigen Ende 2a der Mittelschiene 2 und der gegenüberliegenden Stirnseite 4a des Faltenbalges 4 verringert, stößt irgendwann der Faltenbalg 4 an die Stirnseite 2a der Mittelschiene 2 an. Ein weiteres Zusammenschieben der beiden Schienen 1 und 2 relativ zueinander führt zu einer axialen Verkürzung des Faltenbalges 4, womit eine Komprimierung des im Inneren des Faltenbalges 4 angeordneten gasförmigen Mediums einhergeht. Hierdurch wird die Einlaufgeschwindigkeit der Laufschiene 1 herabgesetzt und Geräusche beim Auftreffen der Laufschiene 1 auf Endanschläge oder dergleichen minimiert.

Im eingeschobenen Zustand - entsprechend beispielsweise der Lage eines geschlossenen Schubkastens - ist der Faltenbalg 4, entsprechend der Darstellung in Figur 3 maximal zusammengeschoben und das gasförmige Medium darin maximal komprimiert und steht somit unter dem höchst erreichbaren Innendruck. Wird der Schubkasten nun wieder geöffnet, was bedeutet, dass die Laufschiene 1 gegenüber der Mittelschiene 2 nach links verschoben wird, kann sich das gasförmige Medium im Inneren des Faltenbalges 4 wieder entspannen und somit den Faltenbalg 4 wieder in seine ursprüngliche Form zurückbewegen, wie sie aus Figur 1 hervorgeht.

Die Dämpfungswirkung des Dämpfers 3 ist also aufgrund der beschriebenen Konstruktion praktisch ausschließlich von der Komprimierung des gasförmigen Mediums innerhalb des Faltenbalges 4 bestimmt, wenngleich auch gewisse Verformungskräfte für das Zusammendrücken des Faltenbalges 4 aufgebracht und beim Freiwerden des Faltenbalges entsprechende Rückstellkräfte wirksam werden. Die zuletzt angesprochenen Kräfte sind aber für die Funktion von untergeordneter Bedeutung und der Dämpfer 3 wird auch dann seine Funktion beibehalten, wenn die Verformungs- und Rückstellkräfte, die den Faltenbalg 4 betreffen, letztlich gegen Null gehen.

Im dargestellten Ausführungsbeispiel wurde das Zusammenspiel einer Laufschiene 1 mit einer Mittelschiene 2 einer Möbelauszugsführung beschrieben. Der Dämpfer 3 kann natürlich auch vorteilhaft verwendet werden, wenn keine Mittelschiene 2 vorhanden ist und die Laufschiene 1 unmittelbar auf einer ortsfest montierbaren Korpusschiene geführt ist Der Dämpfer 3 könnte dann beispielsweise alternativ auch im hinteren Endbereich der Korpusschiene befestigt sein und vom hinteren, stirnseitigen Ende der Laufschiene 1 beaufschlagt werden.

Weiter ist es denkbar, den Faltenbalg 4 mit einem offenzelligen, elastischen Material zur Erzielung der Dämpfungswirkung auszufüllen.

Eine form-, kraft- oder stoffschlüssige Verbindung nahezu jeder Ausgestaltung ist als Verbindung zwischen dem Endstopfen 5 und dem Dämpfer 3 denkbar.

In weiterer Ausgestaltung ist noch vorgesehen, dass der Endstopfen 5 und der Dämpfer 3 einstückig im Zweikomponenten-Spritzgießverfahren hergestellt wird. Hierdurch könnte der Faltenbalg 4 aus einem Kunststoff höhere Elastizität und der Endstopfenteil aus einem Kunststoff höherer Härte bestehen.

## Patentansprüche

1. Möbelauszugsführung (3) mit einer Korpusschiene und einer Laufschiene (1) sowie gegebenenfalls einer auszugsverlängernden Mittelschiene (2), und einem Dämpfer (3), **dadurch gekennzeichnet, dass** der Dämpfer (3) aus einem an der Laufschiene (1) oder der Korpusschiene befestigten und im Verschiebeweg der Mittelschiene (2) oder der Laufschiene (1) liegenden, zumindest in Verschieberichtung der Laufschiene (1) elastisch verformbaren Gehäuse mit einer Kammer besteht, die in Auszugsrichtung eine Kraft aufnimmt, und das Gehäuse als Faltenbalg (4) ausgebildet ist.

2. Möbelauszugsführung nach Anspruch 1, **dadurch gekennzeichnet, dass** das Gehäuse aus Kunststoff hergestellt ist.

3. Möbelauszugsführung nach Anspruch 1 oder 2, **dadurch gekennzeichnet, dass** das Gehäuse als geschlossene Kammer ausgeführt ist.

4. Möbelauszugsführung nach einem der Ansprüche 1 bis 3, **dadurch gekennzeichnet, dass** das Gehäuse aus selbstkontraktierendem elastischem Material gefertigt ist.

5. Möbelauszugsführung nach einem der vorhergehenden Ansprüche, **dadurch gekennzeichnet, dass** der Faltenbalg (4) im Querschnitt rechteckig, vorzugsweise quadratisch ausgebildet ist.

6. Möbelauszugsführung nach einem der vorhergehenden Ansprüche, **dadurch gekennzeichnet, dass** der Faltenbalg (4) mit Luft gefüllt ist.

7. Möbelauszugsführung nach einem der vorhergehenden Ansprüche, **dadurch gekennzeichnet, dass** der Faltenbalg (4) mit einem inkompressiblen oder nahezu inkompressiblen Medium gefüllt ist.

8. Möbelauszugsführung nach einem der vorhergehenden Ansprüche, **dadurch gekennzeichnet, dass** der Faltenbalg (4) mit einem offenzelligen, elastischen Material ausgefüllt ist.

9. Möbelauszugsführung nach einem der vorhergehenden Ansprüche, **dadurch gekennzeichnet, dass** der Faltenbalg (4) mit einem Endstopfen (5) kraft-, form- oder stoffschlüssig verbunden ist.

10. Möbelauszugsführung nach einem der vorhergehenden Ansprüche, **dadurch gekennzeichnet, dass** der Faltenbalg (4) mit einem Endstopfen (5) der Laufschiene (1) verbunden ist.

11. Möbelauszugsfuhrung nach einem der vorhergehenden Ansprüche, **dadurch gekennzeichnet, dass** der Faltenbalg (4) einstückig gefertigt ist.

12. Möbelauszugsführung nach einem der vorhergehenden Ansprüche, **dadurch gekennzeichnet, dass** der Faltenbalg (4) und der Endstopfen (5) einstückig als eine Einheit gefertigt ist.

13. Möbelauszugsführung nach einem der vorhergehenden Ansprüche, **dadurch gekennzeichnet, dass** der Faltenbalg (4) durch einen Bolzen (6) mit dem Endstopfen (5) verbunden ist, welcher Bolzen (6) eine Bohrung des Endstopfens (5) ebenso durchtritt wie eine Bohrung eines am Faltenbalg (4) endseitig angebrachten Zapfen (7).

## Claims

1. A furniture pullout guide (3) comprising a body rail and a running rail (1) and optionally a pullout-extending center rail (2), and a damper (3), **characterized in that** the damper (3) consists of a housing which is fastened to the running rail (1) or the body rail, lies in the displacement path of the center rail (2) or the running rail (1), can be elastically deformed at least in the displacement direction of the running rail (1) and comprises a chamber which absorbs a force in the pullout direction, whereby the housing is arranged as a bellows (4).

2. A furniture pullout guide according to claim 1, **characterized in that** the housing is made of plastic.

3. A furniture pullout guide according to claim 1 or 2, **characterized in that** the housing is arranged as a closed chamber.

4. A furniture pullout guide according to one of the claims 1 to 3, **characterized in that** the housing is made of a self-contracting elastic material.

5. A furniture pullout guide according to one of the preceding claims, **characterized in that** the bellows (4) is rectangular in its cross section, preferably square.

6. A furniture pullout guide according to one of the preceding claims, **characterized in that** the housing or bellows (4) is filled with air.

7. A furniture pullout guide according to one of the preceding claims, **characterized in that** the bellows (4) is filled with an incompressible or nearly incompressible material.

8. A furniture pullout guide according to one of the preceding claims, **characterized in that** the bellows (4) is filled with an open-cell elastic material.

9. A furniture pullout guide according to one of the preceding claims, **characterized in that** the bellows (4) is connected with an end plug (5) in a frictional, interlocking or adhesively joined.

10. A furniture pullout guide according to one of the preceding claims, **characterized in that** the bellows (4) is connected with an end plug (5) of the running rail (1).

11. A furniture pullout guide according to one of the preceding claims, **characterized in that** the bellows (4) is made integrally.

12. A furniture pullout guide according to one of the preceding claims, **characterized in that** the bellows (4) and the end plug (5) are made integrally as a unit.

13. A furniture pullout guide according to one of the preceding claims, **characterized in that** the bellows (4) is connected by a bolt (6) with the end plug (5), which bolt (6) passes through a bore hole of the end plug (5), as also through a bore hole of a pin (7) attached to the bellows (4) at the end side.

## Revendications

1. Système de guidage pour le déploiement d'un meuble (3) comportant un rail de base et un rail de coulissement (1) ainsi que le cas échéant un rail médian (2) prolongeant le coulissement et un amortisseur (3),
**caractérisé en ce que**
l'amortisseur (3) est constitué par un boitier élastiquement déformable au moins dans la direction de déplacement du rail de coulissement (1), fixé au rail de coulissement (1) ou au rail de base et positionné dans le trajet de déplacement du rail médian (2) ou du rail de coulissement (1) et qui comporte une chambre qui reçoit une force dans la direction de déploiement, et, le boitier est réalisé sous la forme d'un soufflet (4).

2. Système de guidage pour le déploiement d'un meuble conforme à la revendication 1,
**caractérisé en ce que**
le boitier est réalisé en matériau synthétique.

3. Système de guidage pour le déploiement d'un meuble conforme à la revendication 1 ou 2,
**caractérisé en ce que**
le boitier est réalisé sous la forme d'une chambre fermée.

4. Système de guidage pour le déploiement d'un meuble conforme à l'une des revendications 1 à 3,
**caractérisé en ce que**
le boitier est réalisé dans un matériau élastique auto-contractible.

5. Système de guidage pour le déploiement d'un meuble conforme à l'une des revendications précédentes,
**caractérisé en ce que**
le soufflet (4) a une section rectangulaire et de préférence carrée.

6. Système de guidage pour le déploiement d'un meuble conforme à l'une des revendications précédentes,
**caractérisé en ce que**
le soufflet (4) est rempli d'air.

7. Système de guidage pour le déploiement d'un meuble conforme à l'une des revendications précédentes,
**caractérisé en ce que**
le soufflet (4) est rempli d'un milieu incompressible ou approximativement incompressible.

8. Système de guidage pour le déploiement d'un meuble conforme à l'une des revendications précédentes,
**caractérisé en ce que**
le soufflet (4) est remplit d'un matériau élastique à cellules ouvertes.

9. Système de guidage pour le déploiement d'un meuble conforme à l'une des revendications précédentes,
**caractérisé en ce que**
le soufflet (4) est relié à un tampon d'extrémité (5) par une liaison par la forme ou par une liaison par la matière.

10. Système de guidage pour le déploiement d'un meuble conforme à l'une des revendications précédentes,
**caractérisé en ce que**
le soufflet (4) est relié à un tampon d'extrémité (5) du rail de coulissement (1).

11. Système de guidage pour le déploiement d'un meuble conforme à l'une des revendications précédentes,
**caractérisé en ce que**
le soufflet (4) est réalisé en une seule pièce.

12. Système de guidage pour le déploiement d'un meuble conforme à l'une des revendications précédentes,
**caractérisé en ce que**
le soufflet (4) et le tampon d'extrémité (5) sont réalisés en une seule pièce pour former un ensemble.

13. Système de guidage pour le déploiement d'un meuble conforme à l'une des revendications précédentes,
**caractérisé en ce que**
le soufflet (4) est relié à un tampon d'extrémité (5) par un boulon (6) qui traverse un perçage de ce tampon d'extrémités (5) ainsi qu'un perçage d'un tourillon (7) monté à l'extrémité du soufflet (4).
